# EUROPÄISCHE PATENTSCHRIFT

(11) **EP 0 824 615 B1**
(45) Veröffentlichungstag und Bekanntmachung des Hinweises auf die Patenterteilung: **08.09.1999**
(21) Anmeldenummer: 96913533.4
(22) Anmeldetag: 27.04.1996
(51) Int. Cl.: D06B 3/28

(54) **VORRICHTUNG ZUM BEHANDELN VON TEXTILGUT IN FORM MINDESTENS EINES ENDLOSEN STRANGES**
DEVICE FOR TREATING TEXTILE MATERIAL SHAPED AS AT LEAST ONE ENDLESS WEB
DISPOSITIF DE TRAITEMENT DE MATIERE TEXTILE SOUS FORME D'AU MOINS UNE BANDE SANS FIN

(30) Priorität: 11.05.1995 DE 19517298
(43) Veröffentlichungstag der Anmeldung: 25.02.1998
(73) Patentinhaber: H. KRANTZ TEXTILTECHNIK GMBH, 52146 Würselen (DE)
(72) Erfinder: KREITZ, Hans, D-52223 Stolberg (DE); GRAFEN, Karl, 52146 Würselen (DE)
(74) Vertreter: Frese-Göddeke, Beate, Dr.
(86) Internationale Anmeldenummer: EP9601775
(87) Internationale Veröffentlichungsnummer: WO9635837

(56) Entgegenhaltungen:
- DE-A- 1 785 141
- DE-A- 3 323 506
- DE-A- 4 119 152

## Beschreibung

Die Erfindung betrifft eine Vorrichtung zum Behandeln von Textilgut gemäß dem Oberbegriff des Anspruchs 1. Eine derartige Vorrichtung zum Naßbehandeln von Textilgut in Form eines endlosen Stranges ist aus der DE-PS 41 19 152 bekannt. Diese Vorrichtung weist einen verschließbaren Behälter, der für jeden Strang einen den Strang in Schlaufen aufnehmenden Warenspeicher, ein darüber angeordnetes, den Strang in Umlauf versetzendes Transportsystem mit einem Gebläse und Zufuhrvorrichtung für die Behandlungsflotte sowie ein Umwälzsystem für Behandlungsflotte auf

Diese Vorrichtung zur diskontinuierlichen Naßbehandlung wird vorzugsweise zum Färben von strangförmigen Textilgut eingesetzt. Darüber hinaus ist es häufig notwendig, das Textilgut anschließend zu tumblen, zu dämpfen mit Enzymen zu behandeln oder zu kühlen. Diese Verfahrensschritte ohne Behandlungsflotte, im folgenden trockene Verfahrensschritte genannt, bei denen das Textilgut mit einem gasförmigen Medium, z.B. Luft oder Dampf, im folgenden Behandlungsluft genannt, behandelt wird, werden meistens in separaten Vorrichtungen durchgeführt.

Aus der DE-OS 43 00 454 ist bereits eine diskontinuierlich arbeitende Einrichtung zum Waschen, Vorbehandeln, Färben, Trocknen und andere Behandlungen einer endlosen Warenbahn, die innerhalb einens Gehäuses über eine, die Warenbahn transportierende perforierte Trommel und durch einen Warenspeicher geführt ist, bekannt. Insbesondere ist die Flottenleitung dieser Einrichtung zur schonenden Trocknung bei gleichzeitiger Schrumpfung an eine zusätzliche Luftleitung mit einem Wärmetauscher und einem Ventilator angeschlossen. Diese Vorrichtung hat, zumindest für empfindliches Textilgut, den Nachteil der mechanischen Förderung des Warenstranges durch die perforierte Trommel. Außerdem verhindert dieses Transportsytem ein freies Flattern und damit Relaxieren der Ware. Vielmehr wird das Textilgut durch die Trommel immer wieder glatt gezogen. Mit diesem Transportsystem kann daher keine gute Tumblewirkung erzielt werden. Ein weiterer Nachteil dieser Vorrichtung ist der Aufwand durch die zusätzliche Luftleitung mit eigenem Gebläse und Wärmetauscher.

Eine weitere Vorrichtung und ein Verfahren zum Strangfärben oder -waschen sowie zum Trocknen ist aus der DE-OS 17 85 141 bekannt. Bei diesem Verfahren wird nach dem Färbe- oder Waschvorgang die an den Warenbahnen anhaftende, überschüssige Färbe- oder Waschflüssigkeit enffernt und hierauf die Warenbahnen getrocknet. Dies erfolgt durch Abziehen der Flüssigkeit aus dem Behälter und durch Einführung von Trocknungsluft in den Behälter, wobei die Trocknungsluft durch dieselbe Sprüheinrichtung wie die Flotte zugeführt wird. Zusätzlich zum Umwälzsystem für die Flotte sind separate Zufuhr- und Abfuhrvorrichtungen für die Trocknungsluft vorgesehen. Nachteilig ist, daß dieses Verfahren einen Druckbehälter benötigt, dessen Herstellung und Betrieb aufwendig sind. Auch ist das mechanische Transportsystem aus jeweils einer Antriebswalze und einer Quetschwalze zumindest für empfindliche Ware nicht geeignet.

Ein Verfahren zum Trocknen von in Jet-Stückfärbemaschinen umlaufenden textilen Warensträngen und eine entsprechende Vorrichtung ist aus der DE-OS 33 23 506 bekannt. Dabei wird die Trocknungsluft unter Überdruck zugeführt, was ebenfalls einen aufwendig herzustellenden und zu betreibenden Druckbehälter erforderlich macht. Der Transport des textilen Warenstrangs und die Zufuhr von Behandlungsfluid erfolgt mittels eines Düsensystems. Die Zufuhr von Behandlungsfluid, wie Flotte oder Trocknungsluft, und der Transport des Warenstranges sind daher nicht getrennt steuerbar, wodurch die Anwendungsmöglichkeiten des Verfahrens und der Vorrichtung eingeschränkt ist. Außer des für die Zufuhr beider Behandlungsfluids vorgesehenen Düsensystems sind die Zirkulationssysteme für Flotte und für Trocknungsluft getrennt.

Zur Durchführung einer vollständigen Trocknung wird, wie bei den oben beschriebenen Vorrichtungen, ein Druckbehälter sowie ggf. weiter Vorrichtungen zur Entfernung von Feuchte aus der Trocknungsluft.

Im Gegensatz dazu, ist die Aufgabe der Erfindung, eine Vorrichtung gemäß dem Oberbegriff des Anspruchs 1 mit möglichst geringem Aufwand so auszugestalten, daß in Ihr auch trockene Verfahrensschritte, wie Tumblen, Dämpfen, Kühlen oder eine Enzymbehandlung, durchgeführt werden können.

Die Aufgabe wird durch die kennzeichnenden Merkmale des Anspruchs 1 gelöst.

Zur Durchführung trockener Verfahrensschritte wird die Vorrichtung mit einem Luftumwälzsystem für Behandlungsluft, d.h. mit einm Umwälzsystem für gasförmige Medien, und mit einer Strömungsmaschine, die in einem großen Drehzahlbereich betrieben werden kann und in beide Systeme geschaltet ist, ausgestattet. Durch den großen Drehzahlbereich ist die Strömungsmaschine sowohl zur Förderung der Behandlungsflotte als auch zur Förderung der Behandlungsluft geeignet. Da die benötigte Antriebsleistung der Strömungsmaschine proportional dem Produkt aus Fördermenge und Gesamtdruckdifferenz ist, wird sie auf die Förderung der Flotte ausgelegt. Die notwendigen Drehzahlen liegen im Bereich von 500 bis 4000 Umdrehungen pro Minute.

Die Schaltung der Strömungsmaschine sowohl in das Umwälzsystem für Behandlungsflotte als auch in das Luftumwälzsystem erspart ein zusätzliches Gebläse für das Luftumwälzsystem.

Mit dieser Vorrichtung kann nach dem Färben eine Behandlung des Textilgutes ohne Behandlungsflotte, wie Tumblen, Dämpfen, eine Enzymbehandlung oder Kühlen durchgeführt werden. Da die erfindungsgemäße Vorrichtung ein luftgetriebenes Transportsytem, d.h. ein Transportsystem mit einem Gebläse, bei dem der Strang durch aus dem Gebläse austretende Luft gefördert wird, aufweist, und dieses Transportsystem ein freies Flattern des Stranges ermöglicht, ist sie besonders gut zum Tumblen geeignet. Auch das Transportsystem kann ein Umwälzsystem sein, bei dem die zur Förderung des Stranges benötigte Luft aus dem Innern der Vorrichtung angesaugt wird.

Zusätzlich wird Behandlungsluft durch das Luftumwälzsystem mit Hilfe der Strömungsmaschine dem Textilgut zugeführt. Das Luftumwälzsystem kann mit einem separaten Wärmetauscher, einem Filter sowie Zufuhrleitungen und/oder Vorrichtungen ausgestattet sein.

Eine in Anspruch 2 beschriebene Zentrifugalpumpe ist besonders gut zum Fördern von flüssigen und gasförmige Medien und damit als Strömungsmaschine für die Behandlungsflotte und die Behandlungsluft geeignet.

Der Vorteil des Einsatzes einer Wassertasse bei einer Pumpe mit Gleitringdichtungen gemäß Anspruch 3 ist, daß die Dichtungen auch bei der Förderung des gasförmigen Mediums geschmiert wird. Ohne Wassertasse würden die Dichtungen zwar bei Flottenbetrieb geschmiert, nicht jedoch bei Luftbetrieb.

Wird auch der Wärmetauscher des Umwälzsystems der Behandlungsflotte gemäß Anspruch 4 in das Luftumwälzsystem geschaltet, so wird ein weiterer Wärmetauscher zur Aufwärmung der Behandlungsluft eingespart. Die Verwendung eines zur Flottenerwärmung geeigneten Wärmetauschers führt bei der Erwärmung von Behandlungsluft zu geringeren Wirkungsgraden, die zwar bei einer reinen Trocknung im allgemeinen nicht akzeptabel wären, jedoch z.B. zum Tumblen oder zur Erwärmung bei einer Enzymbehandlung völlig ausreichen. Ein geeigneter Wärmetauscher ist zum Beispiel ein gerader Rohrbündelheizkörper, bei dem die aufzuheizende Flotte oder Luft durch die Rohre und das Heizmedium an den Rohren vorbeigeführt wird.

Ein Filter, das gemäß Anspruch 5 sowohl in das Umwälzsystem für die Behandlungsflotte als auch in das Luftumwälzsystem geschaltet ist, ist mit einer größeren Filterfläche als ein reines Flottenfilter ausgestattet. Ein separates Filter für das Luftumwälzsystem wird eingespart.

Da bei Trockenbetrieb der Vorrichtung, z.B. beim Tumblen, mehr Flusen anfallen als beim Naßbetrieb, z.B. beim Färben, und diese den Wärmetauscher zusetzen können, wird das Filter vorteilhafterweise gemäß Anspruch 6 vor dem Wärmetauscher angeordnet.

Zur Zufuhr der Behandlungsluft können, wie bei der in Anspruch 7 beschriebenen Vorrichtung, die Zufuhrvorrichtungen für die Behandlungsflotte verwendet werden.

Es empfiehlt sich jedoch, die Vorrichtung, zumindest zusätzlich, mit einer in Anspruch 8 beschriebenen, separaten Zuführleitung auszustatten, durch die dem Textilgut die Behandlungsluft in de ransportstrecke vor den Zufuhrvorrichtungen für Behandlungsflotte zugeführt wird.

Vorteilhafterweise wird die Luft dabei über das zur Förderung des Stranges eingesetzte Gebläse des Transportsystems zugeführt. Dazu führt die Zuführleitung gemäß Anspruch 9 zu einer Saugleitung des Gebläses oder zur oder in die Nähe der Ansaugöffnung des Gebläses.

Gemäß Anspruch 11 kann diese Ansaugleitung auch mit einem Filter versehen werden, um bei starken Flusenanfall das Gebläse des Transportsystems vor Verunreinigung zu schützen.

Bei einer Vorrichtung, bei der die Ansaugöffnung des Gebläses in das Behälterinnere der Vorrichtung ragt, ist gemäß Anspruch 10 eine Zuführleitung des Luftumwälzsystem ins Innere des Behälters geführt und mündet in der Nähe der Ansaugöffnung des Gebläses.

Die Erfindung wird anhand eines in der Zeichnung schematisch dargestellten Beispiels weiter erläutert.

Eine erfindungsgemäße Vorrichtung zum Behandeln von Textilgut in Form von mindestens eines endlosen Stranges 1, weist einen verschließbaren Behälter 2, ein Umwälzsystem für Behandlungsflotte und ein Luftumwälzsystem auf. Der Behälter 2 ist ein im wesentlichen zylindrischer, mit seiner Längsachse horizontal angeordneter Druckbehälter. Für jeden Strang 1 weist der Behälter 2 eine im oberen Drittel des Behälters 2 angeordnete Einfüllöffnung 3, einen den Strang in 1 Schlaufen aufnehmenden Warenspeicher 4, ein über dem Warenspeicher 4 angeordnetes Transportsystem mit einem Gebläse 5 und eine Zufuhrvorrichtung 6 für Behandlungsflotte auf.

Der Warenspeicher 4 besteht aus einem bogenförmigen Kanal mit rechteckigem Querschnitt. Er erstreckt sich im wesentlichen in den unteren beiden Dritteln des Behälters 2 und verläuft einen Spalt freilassend parallel zur runden Innenwand des Behälters 2. Seine Eintrittsöffnung 7 und seine Austrittsöffnung 8 weisen zum Transportsystem. Die Austrittsöffnung 8 des Warenspeichers 4 befinden sich auf der Seite der Einfüllöffnung 3 wenig unterhalb dieser und die Eintrittsöffnung 7 auf der gegenüberliegenden Seite der Austrittsöffnung 8, etwas oberhalb dieser.

Im Bereich der Eintrittsöffnung 7 des Warenspeichers 4 ist die Zufuhrvorrichtung 6 für Behandlungsflotte, die zumindest auf der radial innen verlaufenden Wand des Warenspeichers 4, sich in Richtung der Längsachse des Behälters 2 über die gesamte Breite des Warenspeichers 4 erstreckende Düsen aufweist, angeordnet und weist die radial außen verlaufende Wand des Warenspeichers 4 eine Neigung, z.B. nach innen, zur Ablenkung des Stranges 1 auf. In diesem und im unteren Bereich sind die Wände des Warenspeichers 4 mit Perforationen zum Flottenaustausch versehen.

Das Transportsystem weist neben dem Gebläse 5 im oberen Drittel des Behälters 2 in Transportrichtung des Strangs 1 hintereinander angeordnet einen Führungsring 9, eine Umlenkwalze 10, eine Beschleunigungsdüse 11, und ein Führungsrohr 12 auf Dabei befindet sich das als Radialgebläse ausgebildete Gebläse 5 im Zenit des Behälters 2. Seine Ansaugöffnung 13 ragt ins Innere des Behälters 2 und seine Ausblasöffnung ist über ein Leitungsstück 14 mit der Beschleunigungsdüse 11 verbunden. Der Führungsring 9 und die Umlenkwalze 10 befinden sich übereinander, oberhalb der Austrittsöffnung 8 des Warenspeichers 4. Die als Ringdüse ausgebildete Beschleunigungsdüse 1 1 ist so auf der Höhe der Umlenkwalze 10 angeordnet, daß der umgelenkte Strang 1 in ihr Zentrum geleitet wird.

Das sich an die Beschleunigungsdüse 11 anschließende, in einer horizontalen Ebene um eine Achse 15 schwenkbare Führungsrohr 12 hat die Form eines abgeflachten Trichters und ragt mit seinem in Transportrichtung vorderen, verbreiterten Ende durch die Eintrittsöffnung 7 in den Warenspeicher 4. Das Transportsystem, insbesondere die Anordnung des Gebläses 5, kann wie das in der DE-C 41 19 152 beschrieben ausgeführt sein.

Das Umwälzsystem für Behandlungsflotte weist in Förderrichtung der Behandlungsflotte hintereinander angeordnet, einen Wärmetauscher 16, der über eine Leitung 17 an eine Senke 18 des Behälters 2 angeschlossen ist, eine Strömungsmaschine 19 und ein Filter 20 auf. Der Wärmetauscher 16, die Strömungsmaschine 19 und das Filter 20 sind über Leitungen 21, 22 miteinander verbunden. Vom Filter 20 führt für jeden Strang 1 eine mit einem Regelventil 23 versehene Leitung 24 in den Behälter 2 zur jeweiligen Zufuhrvorrichtung 6 für Behandlungsflotte.

Das Luftumwälzsystem umfaßt die oben beschriebenen Vorrichtungen des Umwälzsystems für Behandlungsflotte und weist zusätzlich für jeden Strang 1 eine mit einem Regelventil 25 versehene Zufuhrleitung 26, die hinter dem Filter 20 vor dem Regelventil 23 von der Leitung 24 abzweigt und im Behälter 2 wenig unterhalb der Ansaugöffnung 13 des Gebläses 5 endet.

Die sowohl in das Umwälzsystem für Behandlungsflotte als auch in das Luftumwälzsystem geschaltete Strömungsmaschine 19 ist als Zentrifugalpumpe mit einem großen Drehzahlbereich, z.B. 100 bis 10 000 Umdrehungen pro Minute, ausgebildet. Zur Schmierung von Gleitringdichtungen an der Pumpenwelle sind diese mit einer Wassertasse versehen.

Der ebenfalls sowohl in das Umwälzsystem für Behandlungsflotte als auch in das Luftumwälzsystem geschaltete Wärmetauscher 16 ist als gerader Rohrbündelheizkörper, bei dem die aufzuheizende Behandlungsflotte oder Behandlungsluft durch die Rohre und das Heizmedium, Öl oder Dampf, an den Rohren vorbeigeführt wird. Auch das Filter 20 ist in beide Umwälzsysteme geschalten. Es weist eine auf die trockenen Verfahrensschritte ausgelegte Filterfläche, z.B. aus Filtermatten, auf.

Im Betrieb wird der Strang 1 durch die Einfüllöffnung 3 in den Behälter 2 eingebracht und die Strangenden miteinander verbunden.

Sowohl im Naßbetrieb als auch im Trockenbetrieb wird er durch das Transportsystem in Umlauf versetzt. Dazu wird der Strang 1 durch den Führungsring 9 über die Umlenkwalze 10 in das Zentrum der als Ringdüse ausgebildeten Beschleunigungsdüse 11 geleitet. In der Ringdüse wird mit Hilfe des Gebläses 5 auf den Strang 1 eine Antriebskraft in Umlaufrichtung ausgeübt, so daß er in dem Maße wie er aus der Austrittsöffnung 8 des Warenspeichers 4 herausgezogen wird in seine Eintrittsöffnung hineingedrückt wird. Dabei passiert der Strang 1 das Führungsrohr 12, wird durch dessen Schwenkbewegung schleifenförmig im Warenspeicher 4 abgelegt und durch die Neigung der Wand des Warenspeichers 4 nach unten abgelenkt. Die Umlaufgeschwindigkeit des Stranges 1 beträgt beim Naßbetrieb 300 bis 800 m/min, z.B. 700 m/min, und beim Trockenbetrieb 450 bis 1200 m/min, z.B. 1000 m/min.

Bei einer Naßbehandlung, wie Färben, wird der Strang 1 im Bereich der Eintrittsöffnung 7 über die Düsen der Zufuhrvorrichtung 6 mit der Behandlungsflotte, d.h. Färbeflotte, beaufschlagt. Die unterhalb des Stranges 1 aus den Düsen austretenden Strahlen bilden einen tragfähigen Strahlenvorhang, der dazu beiträgt, den im ausgebreiteten Zustand aus dem trichterförmigen Führungsrohr 12 austretenden Strang 1 in geordneten Schlaufen im Warenspeicher 4 abzulegen.

Im Umwälzsystem für Behandlungsflotte wird die sich im unteren Teil des Behälters 2 ansammelnde Behandlungsflotte über den Wärmetauscher 16 zur Strömungsmaschine 19 angesaugt und über das Filter 20 der Zufuhrvorrichtung 6 wieder zugeleitet. Dabei wird die Behandlungsflotte je nach Färbeprozeß auf Temperaturen von 30 bis 140°C aufgewärmt. Die Strömungsmaschine 19 wird mit einer Drehzahl von 500 bis 2000, z.B. 1000, Umdrehungen pro Minute betrieben.

Zum Trockenbetrieb, d.h. zum Tumblebetrieb, wird die Behandlungsflotte abgelassen und der Behälter 2 mit einem trockenen Strang 1 befüllt. Anschließend wird im Luftumwälzsystem die Behandlungsluft aus dem Behälter 2 über den Wärmetauscher 16 zur mit höherer Drehzahl, nämlich von 1000 bis 4000, z.B. 3000, Umdrehungen pro Minute, arbeitenden Strömungsmaschine 19 angesaugt und über das Filter 20 teilweise, z.B. zu 20%, zur Zufuhrvorrichtung 6 und teilweise, z.B. 80%, über die Zufuhrleitung 26 zur Ansaugöffnung 13 des Gebläses 5 geleitet.

Die Anteile der Behandlungsluft, die über die Zufuhrvorrichtung 6 und über die Zufuhrleitung 26 zugeführt werden, können mit Hilfe der Regelventile 23, 25 verändert werden. Dabei wird die Behandlungsluft durch den Wärmetauscher, z.B. auf 120 bis 130°C, aufgewärmt.

Dieser Trockenbetrieb führt zu einem guten Tumbleeffekt, insbesondere für Maschenware mit einem Flächengewicht von 50 bis 300 g/m², z.B. aus Mikrofasern oder aus Baumwolle.

Für diese Waren ist die erfindungsgemäße Vorrichtung auch zum alleinigen Tumblen bereits trockener Ware geeignet. Die Behandlungsluft wird in diesem Fall schon ohne Einsatz des Wärmetauschers 16, allein durch die Kompressionswärme auf 80 bis 85°C aufgewärmt. Sie kann natürlich, wenn erforderlich, mit Hilfe des Wärmetauschers 16 auf höhere Temperaturen erwärmt werden.

Eine weitere Einsatzmöglichkeit der erfindungsgemäßen Vorrichtung ist die Enzymbehandlung, die in allgemeinen bei einer Warenfeuchte von 60 bis 80% und einer Temperatur von 40 bis 70°C, z.B. 65°C, durchgeführt wird. Dabei wird die Behandlungsflotte mit Enzymen versehen und die Ware durch einige Umläufe des Stranges 1 im Naßbetrieb mit Behandlungsflotte getränkt. Anschließend wird die Flotte abgelassen und die Vorrichtung auf Trocken- und damit auf Tumblebetrieb umgestellt.

Zur Enzymbehandlung ist es auch möglich bereits mit Enzymen getränkte Ware in die Vorrichtung einzufüllen und dann im Trockenbetrieb die Behandlung durchzuführen.

Anschließend kann die Ware z.B. auf 30°C gekühlt werden, indem der Wärmetauscher 16 mit Kühlwasser z.B. einer Temperatur von 15°C beaufschlagt wird.

Bei einer Vorrichtung zum Behandeln von mehreren Strängen 1 sind die beschriebenen Einrichtungen für einen Strang 1, nämlich jeweils ein Warenspeicher 4, ein Transportsystem mit einem Gebläse 5, eine Zufuhrvorrichtung für Behandlungsflotte und eine Zufuhrleitung 26 für Behandlungsluft in Axialerstreckung des Behälters 2 nebeneinander angeordnet.

Bei Zufuhrvorrichtungen 6 für Behandlungsflotte, die auch für die Zufuhr von Behandlungsluft geeignet sind, könnte bei einer einfachen Variante der Vorrichtung auf die Zufuhrleitung 26 verzichtet werden und im Betrieb die gesamte Behandlungsluft über die Zufuhrvorrichtung 6 zugeführt werden.

In einer Variante der erfindungsgemäßen Vorrichtung ist das Filter 20 in der Leitung 17 vor dem Wärmetauscher 16 angeordnet. Die ist je nach eingesetztem Wärmetauscher 16 und Flusenanfall bei den trockenen Verfahrensschritten zum Schutz des Wärmetauschers 16 von Vorteil. Es sind auch Varianten mit mehreren Filtern möglich.

Bei starkem Flusenanfall kann zum Schutze des Gebläses 5 zusätzlich ein offenes Filter 27 in die Zufuhrleitung 26 geschaltet sein. Die Zufuhrleitung 26 kann in diesem Fall direkt an die Ansaugöffnung des Gebläses 5 angeschlossen sein.

## Patentansprüche

1. Vorrichtung zum Behandeln von Textilgut in Form mindestens eines endlosen Stranges (1)
mit einem verschließbaren Behälter, der für jeden Strang (1)
- einen den Strang (1) in Schlaufen aufnehmenden Warenspeicher (4),
- ein darüber angeordnetes, den Strang (1) in Umlauf versetzendes Transportsystem mit einem Gebläse (5) und
- Zufuhrvorrichtungen (6) für Behandlungsflotte aufweist, und mit einem Umwälzsystem für die Behandlungsflotte,
gekennzeichnet
durch ein Luftumwälzsytem für Behandlungsluft und
durch eine Strömungsmaschine (19) mit einem großen Drehzahlbereich,
die sowohl in das Umwälzsystem für die Behandlungsflotte als auch in das Luftumwälzsystem geschaltet ist.

2. Vorrichtung Anspruch 1, dadurch gekennzeichnet, daß die Strömungsmaschine (19) als Zentrifugalpumpe ausgebildet ist.

3. Vorrichtung Anspruch 1 oder 2, wobei die Strömungsmaschine (19) Gleitringdichtungen aufweist, dadurch gekennzeichnet, daß eine Dichtung der Strömungsmaschine (19) eine Wassertasse aufweist.

4. Vorrichtung nach einem der Ansprüche 1 bis 3, gekennzeichnet durch einen Wärmetauscher (16), der sowohl in das Umwälzsystems der Behandlungsflotte als auch auch in das Luftumwälzsystem geschaltet ist.

5. Vorrichtung nach einem der Ansprüuche 1 bis 4, gekennzeichnet durch ein Filter (20), das sowohl in das Umwälzsystems für Behandlungsflotte als auch in das Luftumwälzsystem geschaltet ist.

6. Vorrichtung nach Anspruch 5, dadurch gekennzeichnet, daß das Filter (20) vor den Wärmetauscher (16) geschaltet ist.

7. Vorrichtung nach einem der Ansprüche 1 bis 6, dadurch gekennzeichnet, daß die Zufuhrvorichtungen (6) für Behandlungsflotte auch in das Luftumwälzsystem geschaltet sind.

8. Vorrichtung nach einem der Ansprüche 1 bis 7, gekennzeichnet durch jeweils eine Zufuhrleitung (26) für Behandlungsluft, die im Bereich des jeweiligen Transportsystems in Bewegungsrichtung des Stranges (1) vor die Zufuhrvorrichtung (6) für Behandlungsflotte geführt ist.

9. Vorichtung nach Anspruch 8, dadurch gekennzeichnet, daß die jeweilige Zufuhrleitung (26) zu einer Saugleitung oder zum oder in die Nähe der Ansaugöffnung (13) des Gebläses (5) des Transportsystems geführt ist.

10. Vorrichtung nach Anspruch 9, bei der der Saugeingang des jeweilige Gebläses in das Behälterinnere ragt, dadurch gekennzeichnet, daß die Zufuhrleitung (26) des Luftumwälzsystems im Behälter angeordnet ist und in die Nähe der Ansaugöffnung (13) des Gebläses (5) führt.

11. Vorrichtung nach einem der Ansprüche 8 bis 10, gekennzeichnet durch ein Filter (27), das in die Zufuhrleitung (26) geschaltet ist, wobei die Zufuhrleitung (26) in der Ansaugöffnung des Gebläses (5) mündet.

## Claims

1. An apparatus for treating textile material in the form of at least one endless skein having a container which can be closed and which comprises, for each skein,
- a goods reservoir which receives the skein in loops,
- a transport system which comprises a blower, which is disposed above the goods reservoir, and which sets the skein in circulation, and
- feed devices for treatment liquor; and having a recirculating system for the treatment liquor,
characterised by
an air circulation system for treatment air and by a compressor (19) with a large speed range, which is placed both in the circulating system for the treatment liquor and in the air circulation system.

2. An apparatus according to claim 1, characterised in that the compressor (19) is constructed as a centrifugal pump.

3. An apparatus according to claims 1 or 2, wherein the compressor (19) has rotating mechanical seals, characterised in that a seal of the compressor (19) comprises a water lute.

4. An apparatus according to any one of claims 1 to 3, characterised by a heat exchanger (16) which is placed both in the circulating system for the treatment liquor and in the air circulation system.

5. An apparatus according to any one of claims 1 to 4, characterised by a filter (20) which is placed both in the circulating system for the treatment liquor and in the air circulation system.

6. An apparatus according to claim 5, characterised in that the filter (20) is placed upstream of the heat exchanger (16).

7. An apparatus according to any one of claims 1 to 6, characterised in that the feed devices (6) for treatment liquor are also placed in the air circulation system.

8. An apparatus according to any one of claims 1 to 7, characterised by a feed line (26) in each case for treatment air, which feed line, within the domain of the transport system concerned, is directed in front of the feed device (6) for treatment liquor in the direction of movement of the skein (1).

9. An apparatus according to claim 8, characterised in that the respective feed line (26) is led to a suction line or is led to or into the vicinity of the intake (13) of the blower (5) of the transport system.

10. An apparatus according to claim 9, wherein the intake of the respective blower protrudes into the interior of the container, characterised in that the feed line (26) of the air circulation system is disposed in the container and leads into the vicinity of the intake (13) of the blower (5).

11. An apparatus according to any one of claims 8 to 10, characterised by a filter (27) which is placed in the feed line (26), wherein the feed line (26) terminates in the intake of the blower (5).

## Revendications

1. Dispositif pour traiter du produit textile sous forme d'au moins un écheveau sans fin
comportant une cuve qui peut être fermée et qui comporte, pour chaque écheveau
- un accumulateur de tissu recevant l'écheveau en boucle,
- un système de transport monté au-dessus, mettant l'écheveau en circulation et comportant un ventilateur et
- des dispositifs d'amenée pour un bain de traitement, et qui comportent un système de circulation pour le bain de traitement,
caractérisé
par un système de circulation d'air pour de l'air de traitement et
par une turbomachine (19) qui a un grand intervalle de vitesse de rotation et qui est branchée aussi bien dans le système de circulation pour le bain de traitement que dans le système de circulation d'air.

2. Dispositif suivant la revendication 1, caractérisé en ce que la turbomachine (19) est réalisée en pompe centrifuge.

3. Dispositif suivant la revendication 1 ou 2, la turbomachine (19) comportant des garnitures d'étanchéité à anneaux glissants, caractérisé en ce qu'une garniture d'étanchéité de la turbomachine comporte une fermeture hydraulique à rigole.

4. Dispositif suivant l'une des revendications 1 à 3, caractérisé par un échangeur (16) de chaleur qui est branché à la fois dans le système de circulation du bain de traitement et dans le système de circulation d'air.

5. Dispositif suivant l'une des revendications 1 à 4, caractérisé par un filtre (20) qui est branché à la fois dans le système de circulation pour le bain de traitement et dans le système de circulation d'air.

6. Dispositif suivant la revendication 5, caractérisé en ce que le filtre (20) est monté en amont de l'échangeur (16) de chaleur.

7. Dispositif suivant l'une des revendications 1 à 6, caractérisé en ce que les dispositifs (6) d'amenée pour le bain de traitement sont montés aussi dans le système de circulation d'air.

8. Dispositif suivant l'une des revendications 1 à 7, caractérisé par chaque fois une conduite (26) d'amenée pour l'air de traitement qui, dans la zone du système de transport associée, passe devant le dispositif (6) d'amenée pour le bain de traitement dans la direction de déplacement de l'écheveau (1).

9. Dispositif suivant la revendication 8, caractérisé en ce que chaque conduite (26) d'amenée va à une conduite d'aspiration ou à l'ouverture (13) d'aspiration du ventilateur (5) du système de transport ou à proximité de celle-ci.

10. Dispositif suivant la revendication 9, dans lequel l'entrée d'aspiration du ventilateur associée fait saillie à l'intérieur de la cuve, caractérisé en ce que la conduite (26) d'amenée du système de circulation d'air est montée dans la cuve et va à proximité de l'ouverture (13) d'aspiration du ventilateur (5).

11. Dispositif suivant l'une des revendications 8 à 10, caractérisé par un filtre (27), qui est branché dans la conduite (26) d'alimentation, la conduite (26) d'alimentation débouchant dans l'ouverture d'aspiration du ventilateur (5).
